# EUROPÄISCHE PATENTSCHRIFT

(11) **EP 1 301 699 B1**
(45) Veröffentlichungstag und Bekanntmachung des Hinweises auf die Patenterteilung: **23.03.2005**
(21) Anmeldenummer: 01955233.0
(22) Anmeldetag: 10.07.2001
(51) Int. Cl.: F02D 41/02, F01N 3/08

(54) **VERFAHREN ZUM ADAPTIEREN EINER NOX-ROHKONZENTRATION**
METHOD FOR ADAPTING A CRUDE NOX CONCENTRATION
PROCEDE POUR ADAPTER UNE CONCENTRATION BRUTE DE NOX

(30) Priorität: 18.07.2000 DE 10034874
(43) Veröffentlichungstag der Anmeldung: 16.04.2003
(73) Patentinhaber: SIEMENS AKTIENGESELLSCHAFT, 80333 München (DE)
(72) Erfinder: PFLEGER, Corinna, 93093 Donaustauf (DE); ZHANG, Hong, 93105 Tegernheim (DE); LUDWIG, Wolfgang, 35510 Butzbach-Ostheim (DE)
(86) Internationale Anmeldenummer: PCT/DE2001/002577
(87) Internationale Veröffentlichungsnummer: WO 2002/006653

(56) Entgegenhaltungen:
- EP-A- 0 997 626
- WO-A-00/28201
- DE-A- 19 808 382
- DE-C- 19 951 544

## Beschreibung

Die Erfindung betrifft ein Verfahren zum Adaptieren einer NOx-Rohkonzentration einer mit Mager- und Fettphasen arbeitenden Brennkraftmaschine, die mit einem NOx-Speicher-Reduktionskatalysator versehen ist, der in einem Abgaskanal der,Brennkraftmaschine angeordnet während der Magerphase NOx aus dem Abgas adsorbiert und während der Fettphase das adsorbierte NOx umsetzen kann.

Um bei Kraftfahrzeugen mit ottomotorischem Antrieb den Kraftstoffverbrauch zu reduzieren, werden immer häufiger Brennkraftmaschinen eingesetzt, die in ausgewählten Betriebsbereichen mit einem mageren Gemisch betrieben werden.

Zur Erfüllung von Abgasgrenzwerten wird bei solchen Brennkraftmaschinen eine spezielle Abgasnachbehandlung eingesetzt. Dazu werden NOx-Speicher-Reduktionskatalysatoren, im folgenden kurz auch als NOx-Speicherkatalysatoren bezeichnet, verwendet. Diese NOx-Speicherkatalysatoren sind aufgrund ihrer Beschichtung in der Lage, während einer Speicherphase NOx-Verbindüngen aus dem Abgas zu adsorbieren. Die Speicherphase des NOx-Speicherkatalysators wird auch als dessen Beladungsphase bezeichnet. Während einer sich an die Beladungsphase anschließenden Regenerationsphase werden die adsorbierten bzw. gespeicherten NOx-Verbindungen katalytisch in unschädliche Verbindungen umgewandelt. Als Reduktionsmittel für die Umwandlung wird bei mager betriebenen Otto-Brennkraftmaschinen CO, H₂ und HC (Kohlenwasserstoffe) eingesetzt. Die Reduktionsmittel werden durch den kurzzeitigen Betrieb der Brennkraftmaschine mit einem fetten Gemisch erzeugt und dem NOx-Speicherkatalysator in Form von Abgaskomponenten zur Verfügung gestellt, wodurch die gespeicherten NOx-Verbindungen im Katalysator abgebaut werden.

Der Adsorptionswirkungsgrad von NOx-Speicherkatalysatoren fällt mit höherem NOx-Beladungsgrad ab. Der Beladungsgrad ist der Quotient aus momentaner NOx-Beladung und maximaler NOx-Speicherkapazität. Der errechnete Beladungsgrad kann zur Steuerung der Mager- und Fettzyklen der Brennkraftmaschine herangezogen werden. Zur Ermittlung des Beladungsgrades ist eine möglichst genaue Kenntnis sowohl der momentanen Beladung als auch der maximalen Speicherkapazität nötig.

Die maximale Speicherkapazität kann auf dem Motorprüfstand durch Messung der eingelagerten NOx-Menge pro Zeiteinheit bis zum Erreichen eines Sättigungszustands ermittelt werden. Allerdings unterliegt diese Speicherfähigkeit einem Alterungsprozeß, der es erforderlich macht, sie während der Betriebszeit zu adaptieren.

Es sind Verfahren bekannt, die maximale Speicherkapazität im Fahrbetrieb zu adaptieren. Allerdings benötigen diese Verfahren die Kenntnis entweder der momentanen Beladung und/oder einer korrigierten NOx-Rohkonzentration. Mit korrigierter NOx-Rohkonzentration wird die um eine Stationärumsatz-Konzentration verminderte NOx-Rohkonzentration bezeichnet. Die möglichst genaue Kenntnis der korrigierten NOx-Rohkonzentration ist neben der Altersadaption der Speicherkapazität auch zur Katalysatorsteuerung über die Berechnung des Beladungsgrades erforderlich.

Ein Verfahren zur Adaption der korrigierten NOx-Konzentration ist in der internationalen Anmeldung WO 00/28201 beschrieben. Bei dem Verfahren werden betriebspunktabhängig gespeicherte Werte für die NOx-Rohkonzentration der Brennkraftmaschine aus einem Kennfeld ausgelesen und eine Adaption der Konzentrationsschwankungen auf der Basis eines stromabwärts des NOx-Speicherkatalysators angeordneten NOx-Sensors vorgenommen. Dieses Verfahren liefert zufriedenstellende Ergebnisse für die Adaption, ist jedoch zwingend auf die Verwendung eines NOx-Sensors angewiesen.

Der Erfindung liegt die Aufgabe zugrunde, ein Verfahren bereitzustellen, mit dem die NOx-Rohkonzentration einer Brennkraftmaschine mit einfachen Mitteln möglichst genau adaptiert werden kann.

Die Aufgabe wird durch die Merkmale des Patentanspruchs 1 gelöst. Vorteilhafte Weiterbildungen der Erfindung sind in den Unteransprüchen angegeben.

Das oben genannte Verfahren führt während eines Adaptionsvorgangs für die NOx-Rohkonzentration die folgenden vier Verfahrensschritte aus. In einem ersten Schritt wird die Dauer einer ersten Magerphase derart verkürzt, daß keine NOx-Emission hinter dem Katalysator während der ersten Magerphase auftritt. Der NOx-Ausstoß im Verlaufe einer Magerphase ist qualitativ bekannt: In einem ersten Abschnitt der Magerphase erfolgt keine oder im wesentlichen keine NOx-Emission hinter dem Katalysator, die ab einem Zeitpunkt stark ansteigt. Die Dauer der ersten Magerphase wird in dem ersten Verfahrensschritt so gewählt, daß die Magerphase beendet ist, bevor es zu einem Anstieg der NOx-Konzentration nach dem Katalysator kommt. In dem zweiten Schritt des erfindungsgemäßen Verfahrens wird die während der Magerphase in den NOx-Speicherkatalysator eingelagerte Speichermenge berechnet. Die Speichermenge entspricht dem korrigierten NOx-Angebot, da hier kein Durchbruchanteil in der ersten Magerphase auftritt. Denn die erste Magerphase ist beendet, bevor es zu einem Durchbruch kommt. In einem weiteren Schritt, der auch gleichzeitig zu dem zweiten Schritt erfolgen kann, wird die berechnete Speichermenge mit einer für die erste Magerphase mit Hilfe eines Kennfeldes abhängig von den Betriebszuständen modellierten NOx-Beladung des NOx-Speicherkatalysators verglichen. Für die erste Magerphase sollte die unter Vernachlässigung des Durchbruchs modellierte NOx-Beladung mit der Speichermenge übereinstimmen, da keine NOx-Emission nach dem Katalysator während der ersten Magerphase stattgefunden hat.

Die Abweichung dieser beiden Größen voneinander wird in einem vierten Schritt für die Adaption verwendet. Nach Adaption der NOx-Rohkonzentration kann die Brennkraftmaschine wieder nach bekannten Verfahren betrieben werden. Vorteilhaft an dem vorliegenden Verfahren ist, daß durch die Verkürzung der ersten Magerphase mit einfachen Mitteln eine genaue Bestimmung der NOx-Beladung möglich ist.

Um festzustellen, daß in dem ersten Schritt eine hinreichend kurze Magerphase der Betrachtung zugrunde liegt, wird in dem zweiten Schritt zusätzlich die Speichermenge in einer zweiten Magerphase bestimmt, deren Dauer gegenüber der der ersten Magerphase weiter verkürzt ist. Hierzu werden im wesentlichen die Verfahrensschritte aus dem Adaptionszyklus mit der ersten Magerphase wiederholt. In dieser Weiterführung des erfindungsgemäßen Verfahrens stellt sich der gesamte Verfahrensablauf als die Wiederholung von zwei Adaptionszyklen mit unterschiedlich langen Magerphasen dar, wobei in dem zweiten Zyklus der erste und der zweite Verfahrensschritt für die zweite Magerphase durchlaufen werden. Für die erste und die zweite Magerphase werden die mittleren Speichermengen pro Zeit, d.h. berechnete Speichermenge dividiert durch die Dauer der Magerphase, miteinander verglichen, um im Fall einer ungefähren Übereinstimmung eine fehlende NOx-Emission in der ersten Magerphase festzustellen. Im Falle der fehlenden Übereinstimmung erfolgt die Beladung nicht proportional mit der Zeit, d.h. während der Magerphase ist beispielsweise die NOx-Konzentration nach dem Katalysator bereits angestiegen und die Durchbruchmenge somit nicht vernachlässigbar. Bei fehlender Übereinstimmung werden die erste und die zweite Magerphase weiter verkürzt, wobei bevorzugt der zweite Adaptionszyklus dabei als Basis-Zyklus an die Stelle des ersten tritt.

In einer zweckmäßigen Weiterführung des Verfahrens wird bei einer Verkürzung der Magerphasen bis unterhalb einer vorbestimmten Mindestdauer ein Signal ausgelöst, das eine fehlende Tauglichkeit des NOx-Katalysators für den Magerbetrieb anzeigt. Bei einem nicht für den Magerbetrieb tauglichen NOx-Speicherkatalysator erfolgt selbst bei einer hinreichend kurzen Magerphase keine NOx-Beladung, die proportional zur Dauer der Magerphase ist.

Um die Speichermenge des NOx-Speicherkatalysators hinreichend genau bestimmen zu können, wird diese in einer Fettphase für die zurückliegende Magerphase bestimmt. Es wird also darauf verzichtet, die Speichermenge direkt während der Magerphase zu berechnen, mithin wird auf den Einsatz eines NOx-Sensors verzichtet.

Um die Speichermenge für die vorangegangene Magerphase hinreichend genau berechnen zu können, wird diese abhängig von der eingelagerten Sauerstoffmenge, von der Zeitdauer zwischen Beginn der Fettphase und einem Erkennen einer vollständigen NOx-Regeneration, von dem Kraftstoffmassenstrom sowie dem Stoffmengenverhältnis der Reaktion Kraftstoff und NOx bestimmt. Hierbei wird angenommen, daß der zusätzliche, zur stöchiometrischen Verbrennung nicht benötigte Kraftstoffmassenstrom zur Reduktion der gespeicherten NOx-Masse sowie zum Aufbrauchen des eingelagerten Sauerstoffs verwendet wird. Ist die gespeicherte Sauerstoffmenge, die Zeitdauer zwischen Einsetzen der Fettphase bis zum Erkennen einer vollständigen NOx-Regeneration des Speicherkatalysators, der zusätzliche Kraftstoffmassenstrom sowie das Stoffmengenverhältnis der Reaktion Kraftstoff plus NOx bekannt, kann die eingespeicherte NOx-Masse berechnet werden.

Um die vollständige NOx-Regeneration zu erkennen, wird bevorzugt stromabwärts von dem NOx-Speicherkatalysator eine Lambda-Sonde angeordnet. Die Lambda-Sonde zeigt die Luftzahl in dem Abgasstrom nach dem NOx-Speicherkatalysator an und ermöglicht so den Abschluß der Regenerationsphase zu erkennen. Bevorzugt wird bei diesem Verfahren noch berücksichtigt, daß in dem NOx-Speicherkatalysator sowohl NOx als auch O₂ eingelagert werden, die mit unterschiedlicher Charakteristik von dem Speicher freigesetzt werden. Berücksichtigt werden kann das NOx/O₂-Verhältnis mit Hilfe von Kennlinien.

Alternativ zu der Verwendung eines O₂-Sensors ist es ebenfalls möglich, einen NOx-Sensor stromabwärts von dem NOx-Speicherkatalysator zu verwenden.

Zweckmäßigerweise erfolgt das Adaptieren der NOx-Rohkonzentration in dem vierten Schritt über einen Korrekturfaktor für einen Reduktionsfaktor der NOx-Rohkonzentration oder für einen Korrekturfaktor direkt für die NOx-Rohkonzentration.

Bevorzugt erfolgt die Änderung proportional zur Differenz zwischen der Speichermenge und der modellierten NOx-Beladung. Ebenfalls ist es möglich, die Änderung proportional zur Differenz von 1 und dem Quotienten aus der modellierten NOx-Beladung und der Speichermenge vorzunehmen.

Eine bevorzugte Ausgestaltung des Verfahrens wird nachfolgend an einem Ausführungsbeispiel näher beschrieben. Es zeigt:
- Fig. 1: die NOx-Konzentration stromabwärts eines NOx-Speicherkatalysators abhängig von der Zeit,
- Fig. 2: die Berechnung eines Korrekturfaktors für die NOx-Rohkonzentration und
- Fig. 3: die Berechnung eines Korrekturfaktors für einen Reduktionsfaktor der NOx-Rohkonzentration.

Fig. 1 zeigt die zeitliche Entwicklung der NOx-Konzentration in einem NOx-Speicherkatalysator. Die mit 10 gekennzeichnete Kurve gibt die NOx-Konzentration nach dem Katalysator an. Zum Zeitpunkt t₀, der mit 12 gekennzeichnet ist, beginnt im normalen Speicher-/Regenerationsbetrieb die Regeneration des NOx-Speicherkatalysators. Die mit 14 gekennzeichnete Fläche gibt dabei die bis t₀ eingelagerte NOx-Speichermenge (SM) an. Der unterhalb der Kurve 10 liegende Flächenanteil gibt die Durchbruchmenge DB an, also die Menge, die bis zum Zeitpunkt t₀ ausgetreten ist. Soll nun eine Adaption der Rohemission erfolgen, so wird die Schwelle 12 zu Beginn nach 18 versetzt. Beispielsweise kann hierzu die Dauer der Magerphase halbiert werden.

Um zu überprüfen, ob bei der Dauer 18 der Magerphase eine vernachlässigbare Durchbruchmenge DB vorliegt, wird in einem weiteren Adaptionszyklus die Magerphase bis zu einem Zeitpunkt 20 verkürzt. Wenn die Speichermenge in der verkürzten Magerphase im selben Verhältnis zu der Speichermenge in der längeren Magerphase 14 steht, wie die Zeitdauer der kürzeren Magerphase zu der Zeitdauer der längeren Magerphase, so hat kein Durchbruch stattgefunden und der Speicherkatalysator hat proportional zur Dauer der Magerphase NOx eingelagert.

Allgemein kann die während einer Magerphase einer Brennkraftmaschine emittierte NOx-Menge in folgende Teile aufgesplittet werden:
- ein erster Teil wird auch im Magerbetrieb von der Abgasreinigungsanlage in unschädliche Substanzen umgewandelt,
- ein zweiter Teil wird im NOx-Speicherkatalysator gespeichert (SM) und
- ein dritter Teil wird an die Umgebung abgegeben (DB)(Durchbruch).

Unabhängig von dem erfindungsgemäß verwendeten Verfahren zur Berechnung der Speichermenge SM wird basierend auf der in Kennfeldern abgelegten NOx-Rohkonzentration und dem Reduktionsfaktor das Integral der korrigierten NOx-Konzentration über die Magerphase (IKK) berechnet. Der Wert des Integrals ist die Summe aus modellierter NOx-Beladung und (modellierter) Nachkat-Emission. Für die Magerphasen, in denen kein Durchbruch erfolgt, sollte SM gleich IKK sein, falls die modellierte, korrigierte NOx-Rohkonzentration der tatsächlichen, um den tatsächlichen stationären Reduktionsfaktor verminderten, NOx-Rohkonzentration entspricht.

In dem in Fig. 2 dargestellten Flußdiagramm wird ein Korrekturfaktor für die NOx-Rohkonzentration (RK) berechnet. Der Korrekturfaktor (RKKF) wird dabei abhängig von der modellierten NOx-Beladung (IKK) und der Speichermenge (SM) ermittelt. In dem in Fig. 2 dargestellten Ablaufdiagramm wird der Faktor:$\text{1-IKK / SM}$ mit einem Verstärker 22 verstärkt und mit einem entsprechenden Korrekturfaktor RKKF (N-1) addiert, um RKKF für die nachfolgende Korrektur der NOx-Rohkonzentration zu ermitteln. Die Adaption erfolgt iterativ, wobei bei einem n-ten Adaptionsschritt der Korrekturfaktor der (n-1)-ten Adaption geändert wird. Die NOx-Rohkonzentration wird mit dem Faktor (1-RF) multipliziert, wobei RF den Reduktionsfaktor für die NOx-Rohkonzentration RK bezeichnet. Der Reduktionsfaktor berücksichtigt beispielsweise abhängig von der Katalysatortemperatur den stationären Umsatz in dem Katalysator. Das Produkt wird als die korrigierte NOx-Rohkonzentration bezeichnet.

Fig. 3 zeigt ein Flußdiagramm für eine alternative Bestimmung der korrigierten NOx-Rohkonzentration. Bei diesem Verfahren wird die Größe 1-SM / IKK mit einem Verstärker 24 verstärkt und mit einem Korrekturfaktor für den Reduktionsfaktor addiert. Der Korrekturfaktor für den Reduktionsfaktor RFKF wird mit dem Reduktionsfaktor RF multipliziert, so daß ein korrigierter Reduktionsfaktor vorliegt. Mit dem Faktor (1-RFKFxRF) wird aus der NOx-Rohkonzentration (RK) die korrigierte NOx-Rohkonzentration berechnet.

In beiden Verfahren kann alternativ zu dem Quotienten aus SM und IKK auch die Differenz der Werte verwendet werden.

## Patentansprüche

1. Verfahren zum Adaptieren einer NOx-Rohkonzentration (RK) einer mit Mager- und Fettphasen arbeitenden Brennkraftmaschine, die mit einem NOx-Speicher-Reduktionskatalysator versehen ist, der in einem Abgaskanal der Brennkraftmaschine angeordnet NOx während der Magerphase aus dem Abgas adsorbieren und während der Fettphase das adsorbierte NOx umsetzen kann, **dadurch**
**gekennzeichnet, daß** während eines Adaptionsvorgangs für die NOx-Rohkonzentration die folgenden Verfahrensschritte durchgeführt werden:
- in einem ersten Schritt wird die Dauer einer ersten Magerphase derart verkürzt, daß keine NOx-Emission hinter dem Katalysator während der ersten Magerphase auftritt,
- in einem zweiten Schritt wird die Speichermenge (SM) während der ersten Magerphase berechnet,
- in einem dritten Schritt wird aus der Speichermenge (SM) und einer für die Magerphase mit Hilfe von Kennfeldern modellierten NOx-Beladung (IKK) ein Vergleichswert berechnet und
- in einem vierten Schritt wird eine Adaption der NOx-Rohkonzentration (RK) abhängig von dem Vergleichswert ausgeführt.

2. Verfahren nach Anspruch 1, **dadurch**
**gekennzeichnet, daß** in dem zweiten Schritt zusätzlich die Speichermenge (SM) in einer zweiten Magerphase bestimmt wird, deren Dauer gegenüber der Dauer der ersten Magerphase verkürzt ist, wobei die mittlere Speichermenge pro Zeit in der ersten und zweiten Magerphase miteinander verglichen werden, um im Falle einer ungefähren Übereinstimmung eine fehlende NOx-Emission in der ersten Magerphase festzustellen, und im Falle der fehlenden Übereinstimmung das Verfahren mit verkürzter Dauer für die erste und zweite Magerphase zu wiederholen.

3. Verfahren nach Anspruch 2, **dadurch**
**gekennzeichnet, daß** bei einer Verkürzung der Magerphasen bis unterhalb einer vorbestimmten Mindestdauer ein Signal generiert wird, das eine fehlende Tauglichkeit des NOx-Speicherkatalysators für den Magerbetrieb anzeigt.

4. Verfahren nach einem der Ansprüche 1 bis 3, **dadurch gekennzeichnet, daß** in dem zweiten Schritt die Speichermenge des NOx-Speicher-Reduktionskatalysators in einer Fettphase für die zurückliegende Magerphase bestimmt wird.

5. Verfahren nach Anspruch 4, **dadurch**
**gekennzeichnet, daß** in dem zweiten Schritt die Speichermenge für die vorangegangene Magerphase berechnet wird abhängig von der Zeitdauer zwischen Beginn der Fettphase und einem Erkennen einer vollständigen NOx-Regeneration, der gespeicherten Sauerstoffmenge, dem Kraftstoffmassenstrom sowie dem Stoffmengenverhältnis der Reaktion Kraftstoff und NOx.

6. Verfahren nach Anspruch 5, **dadurch**
**gekennzeichnet, daß** die vollständige NOx-Regeneration durch einen stromabwärts von dem NOx-Speicherkatalysator angeordneten O₂-Sensor erkannt wird.

7. Verfahren nach Anspruch 5, **dadurch**
**gekennzeichnet, daß** die vollständige NOx-Regeneration durch einen stromabwärts von dem NOx-Speicher-Reduktionskatalysator.angeordneten NOx-Sensor erkannt wird.

8. Verfahren nach einem der Ansprüche 1 bis 7, **dadurch**
**gekennzeichnet, daß** in dem vierten Schritt für einen Reduktionsfaktor (RF) der NOx-Rohkonzentration ein Korrekturfaktor (RFKF) bestimmt wird.

9. Verfahren nach einem der Ansprüche 1 bis 7, **dadurch gekennzeichnet, daß** in dem vierten Schritt für die NOx-Rohkonzentration (RK) ein Korrekturfaktor (RKKF) bestimmt wird.

10. Verfahren nach einem der Ansprüche 1 bis 9, **dadurch gekennzeichnet, daß** in dem vierten Schritt die Differenz zwischen der Speichermenge (SM) und der modellierten NOx-Beladung als Vergleichswert dient.

11. Verfahren nach einem der Ansprüche 1 bis 9, **dadurch gekennzeichnet, daß** in dem vierten Schritt die Differenz zwischen der Speichermenge (SM) und der modellierten NOx-Beladung dividiert durch die Speichermenge (SM) als Vergleichswert dient.

12. Verfahren nach Anspruch 8, **dadurch**
**gekennzeichnet, daß** in dem vierten Schritt die Differenz zwischen modellierter NOx-Beladung und der Speichermenge (SM) dividiert durch die modellierte NOx-Beladung als Vergleichswert dient.

## Claims

1. Method for adapting a crude NOx concentration (RK) in an internal combustion engine operating with lean or rich phases, which is provided with a NOx storage reduction catalyser, which absorbs the NOx arranged in an exhaust-gas duct of the internal combustion engine from the exhaust gas during the lean phase, and can convert the absorbed NOx during the rich phase,
**characterised in that**
during an adaptation process for the crude NOx concentration, the following steps are executed;
- in a first step the duration of a first lean phase is reduced such that no NOx emission occurs behind the catalyser during the first lean phase,
- in a second step the quantity stored during the first lean phase (SM) is calculated,
- in a third step, a comparison value is calculated from the quantity stored (SM) and from a NOx loading (IKK) for the lean phase, modelled with the aid of characteristic fields,
- in a fourth step an adaptation of the crude Nox concentration (RK) is executed as a function of the comparison value

2. Method according to Claim 1
**characterised in that**
in the second step, the quantity stored (SM) in the second lean phase is additionally determined, the duration of which is reduced in comparison with the duration of the first lean phase, whereby the average stored quantities are compared with one another each time in the first and second lean phases, in order to determine an absence of NOx emission in the first lean phase in the case of approximate correspondence, and in order to repeat the method with a shorter duration for the first and second lean phases in the case of a lack of correspondence.

3. Method according to Claim 2
**characterised in that**
a signal is generated with a reduction in the lean phases to below a predetermined minimal duration, said signal indicating a lack of suitability of the NOx storage catalyser for the lean operation.

4. Method according to one of the Claims 1 to 3
**characterised in that**
in the second step, the stored quantity of the Nox storage reduction catalyser is determined in a rich phase for the previous lean phase.

5. Method according to Claim 4,
**characterised in that**
in the second step, the stored quantity for the preceding lean phase is calculated as a function of the length of time taken between the start of the rich phase and a detection of a complete NOX regeneration, the stored oxygen quantity, the fuel mass flow and the ratio of substances from the fuel and NOx reaction.

6. Method according to Claim 5
**characterised in that**
the complete NOx regeneration is detected by means of an *O*₂ sensor arranged downstream from the NOx storage catalyser.

7. Method according to Claim 5,
**characterised in that**
the complete NOx regeneration is recognised by means of a NOx sensor arranged downstream from the NOx storage reduction catalyser.

8. Method according to one of Claims 1 to 5
**characterised in that**
in the fourth step, a correction factor (RFKR) is determined for a reduction factor (RF) of the NOx crude concentration.

9. Method according to one of Claims 1 to 7,
**characterised in that**
in the fourth step, a correction factor (RKKF) is determined for the crude NOx concentration (RK).

10. Method according to one of the Claims 1 to 9,
**characterised in that**
in the fourth step, the difference between the stored quantity (SM) and the modelled NOx loading functions as a comparison value.

11. Method according to one of Claims 1 to 9,
**characterised in that**
in the fourth step, the difference between the stored quantity (SM) and the modelled NOx loading divided by the stored quantity (SM) functions as a comparison value.

12. Method according to Claim 8,
**characterised in that**
in the fourth step, the difference between the modelled NOx loading and the stored quantity (SM) divided by the modelled NOx loading functions as a comparison value.

## Revendications

1. Procédé d'adaptation d'une concentration brute en NOₓ (RK) d'un moteur à combustion interne fonctionnant avec des phases pauvres et riches, qui est muni d'un catalyseur d'accumulation-réduction des NOₓ, qui est disposé dans un canal des gaz d'échappement du moteur à combustion interne, qui adsorbe le NOₓ des gaz d'échappement pendant la phase pauvre et peut transformer le NOₓ adsorbé pendant la phase riche, **caractérisé en ce que** pendant un processus d'adaptation pour la concentration brute en NOₓ, on réalise les étapes suivantes de procédé :
- dans une première étape, on raccourcit la durée d'une première phase pauvre de sorte qu'il ne se produise aucune émission de NOₓ après le catalyseur pendant la première phase pauvre,
- dans une deuxième étape, on calcule la quantité accumulée (SM) pendant la première phase pauvre,
- dans une troisième étape, on calcule une valeur de comparaison à partir de la quantité accumulée (SM) et d'un chargement en NOₓ (IKK) modélisé pour la phase pauvre à l'aide d'un champ de valeurs, et
- dans une quatrième étape, on réalise une adaptation de la concentration brute en NOₓ (RK) en fonction de la valeur de comparaison.

2. Procédé selon la revendication 1, **caractérisé en ce que** dans la deuxième étape, on détermine en outre, la quantité accumulée (SM) d'une deuxième phase pauvre, dont la durée est raccourcie par comparaison à la durée de la première phase pauvre, où les quantités accumulées moyennes par unité de temps dans les première et deuxième phases pauvres sont comparées, pour établir dans le cas d'une concordance sensible, une émission absente en NOₓ dans la première phase pauvre et pour répéter le procédé avec une durée raccourcie pour les première et deuxième phases pauvres, dans le cas d'une absence de concordance.

3. Procédé selon la revendication 2, **caractérisé en ce que** pour un raccourcissement des phases pauvres jusqu'à moins de la durée minimale prédéterminée, on génère un signal, qui indique une absence d'aptitude du catalyseur d'accumulation des NOₓ pour le fonctionnement pauvre.

4. Procédé selon l'une quelconque des revendications 1 à 3, **caractérisé en ce que** dans la deuxième étape, on détermine la quantité accumulée du catalyseur d'accumulation-réduction des NOₓ dans une phase riche par rapport à la phase pauvre antérieure.

5. Procédé selon la revendication 4, **caractérisé en ce que** dans la deuxième étape, on calcule la quantité accumulée pour la phase pauvre antérieure en fonction de la durée entre le commencement de la phase riche et une connaissance de la régénération complète de NOₓ, de la quantité accumulée d'oxygène, du débit de carburant ainsi que du rapport quantitatif de la réaction du carburant et des NOₓ.

6. Procédé selon la revendication 5, **caractérisé en ce que** la régénération complète de NOₓ est observée par un capteur O₂ disposé en aval du catalyseur d'accumulation des NOₓ.

7. Procédé selon la revendication 5, **caractérisé en ce que** la régénération complète du NOₓ est observée par un capteur NOₓ disposé en aval du catalyseur d'accumulation des NOₓ.

8. Procédé selon l'une quelconque des revendications 1 à 7, **caractérisé en ce que** dans la quatrième étape, on détermine pour un facteur de réduction (RF) de la concentration brute en NOₓ, un facteur de correction (RFKF).

9. Procédé selon l'une quelconque des revendications 1 à 7, **caractérisé en ce que** dans la quatrième étape, on détermine pour la concentration brute en NOₓ (RK), un facteur de correction (RKKF).

10. Procédé selon l'une quelconque des revendications 1 à 9, **caractérisé en ce que** dans la quatrième étape, on utilise comme valeur de comparaison, la différence entre la quantité accumulée (SM) et le chargement de NOₓ modélisé.

11. Procédé selon l'une quelconque des revendications 1 à 9, **caractérisé en ce que** dans la quatrième étape, on utilise comme valeur de comparaison, la différence entre la quantité accumulée (SM) et le chargement de NOₓ modélisé divisé par la quantité accumulée (SM).

12. Procédé selon la revendication 8, **caractérisé en ce que** dans la quatrième étape, on utilise comme valeur de comparaison, la différence entre le chargement de NOₓ modélisé et la quantité accumulée (SM) divisée par le chargement de NOₓ modélisé.
